# DEMANDE DE BREVET EUROPEEN

(11) **EP 0 560 145 A1**
(43) Date de publication de la demande: **15.09.1993**
(21) Numéro de dépôt: 93103029.0
(22) Date de dépôt: 26.02.1993
(51) Int. Cl.: G08B 13/04

(54) **Dispositif d'alarme**

(30) Priorité: 12.03.1992 CH 799/92
(71) Demandeur: VERRES INDUSTRIELS SA., CH-2740 Moutier (CH)
(72) Inventeur: Seravalli, Alessandro, CH-2740 Moutier (CH); Moniere, Henri, F-95220 Herblay (FR)
(74) Mandataire: Blum, Rudolf Emil Ernst

(57) **Abrégé**

Le dispositif comporte un condensateur (4) plat et allongé, avec un diélectrique piézoélectrique (2) placé entre deux électrodes (1, 3). Ce condensateur est fixé à une surface formant barrière, telle une vitrine, une armoire, un vitrage délimitant un site à protéger. Il est relié à un amplificateur électrométrique dont les signaux sont transmis à une unité électronique d'alarme. Lors de chocs ou efforts mécaniques exercés sur la vitrine en vue d'une effraction, le condensateur délivre des signaux électriques aptes à déclencher une alarme à partir d'un certain seuil. Le condensateur et l'amplificateur peuvent aussi être agencés et réglés pour déclencher une alarme lors de modifications du champ électrique dues au déplacement d'un diélectrique à l'intérieur du site.

## Description

L'invention se rapporte à un dispositif d'alarme pour surveiller un espace délimité au moins en partie par un vitrage, une paroi ou toute autre surface de séparation, appelée barrière dans ce qui suit. Il existe de nombreux dispositifs d'alarme de ce genre, la majorité d'entre eux se basant pour le déclenchement sur la rupture d'un circuit électrique lors du bris de la barrière.

C'est le cas par exemple de nombreux systèmes de protection de vitrages comportant des fils ou une couche conductrice continue, ou encore des systèmes utilisant une "araignée", localisée généralement dans un angle du vitrage.

Ces systèmes, bien que généralement répandus, présentent un certain nombre d'inconvénients, entre autres :
- le déclenchement de l'alarme ne se produit que lors du bris du vitrage qui seul peut modifier les caractéristiques électriques du circuit de détection; pour atteindre ce but dans le cas de l'araignée, on doit utiliser un verre trempé thermiquement, avec les inconvénients optiques que cette solution entraîne (planéité du verre douteuse), ainsi que le déforcement instantané et important de l'ensemble, dû à l'"émiettage" du verre trempé,
- l'alarme ne se déclenche pas au cas où l'on s'attaque à l'huisserie plutôt qu'au vitrage et on pourrait donc, dans un cas extrême, envisager l'ouverture du panneau par déboîtement du verre de son châssis,
- les fils sont visibles et peuvent donc, dans certains cas, nuire à la présentation des objets exposés ainsi qu'à l'esthétique.

L'invention vise à créer un dispositif d'alarme qui évite ces inconvénients et peut servir aussi bien à détecter des efforts exercés par exemple sur un vitrage en vue d'une effraction que la manipulation et le vol d'objets situés à proximité de celui-ci. A cet effet, l'invention est définie comme il est dit à la revendication 1.

Par rapport aux dispositifs connus mentionnés plus haut, l'invention offre les avantages suivants pour la détection d'une effraction ou d'une tentative d'effraction :
déclencher l'alarme pour un niveau d'agression d'importance prédéterminée, même si lors de l'attaque le panneau n'est pas brisé du premier coup; ceci peut être important lors d'un tir par arme à feu sur un vitrage, puisque l'alarme sera alors donnée dès le premier impact, que celui-ci détruise ou non le panneau;
l'alarme se déclenche aussi lors d'une agression significative de l'huisserie ou de la rupture du circuit menant à la centrale d'alarme;
le dispositif ne comporte aucun élément visible ou gênant la vue et s'adapte aussi bien à des vitrages simples qu'à des vitrages feuilletés ou à des vitrages isolants (doubles ou multiples), car le capteur peut être réalisé sous forme d'un ruban comparativement plat, facile à fixer sur le pourtour d'une surface de protection tel un vitrage. Le capteur, fixé au vitrage, est conçu pour réagir efficacement et électriquement soit aux effets d'une brusque sollicitation mécanique à laquelle est soumis le vitrage en un quelconque de ses points, soit à une modification du champ électrique à proximité de celui-ci. Il ne présente aucune inertie, mais est passif et stable (aucune dérive) de par sa construction même. Sa forme linéaire et sa faible épaisseur le rendent aisément adaptable à tout type de vitrage sans modification importante des processus de fabrication.

Contrairement aux dispositifs connus, le dispositif selon l'invention peut être utilisé comme détecteur d'approche pour prévenir la manipulation ou le vol d'objets disposés à proximité de la barrière, par exemple lorsque celle-ci est formée par un vitrage sur lequel sont posés les objets en question.

L'invention sera maintenant illustrée plus en détail par la description de modes de réalisation et à l'aide du dessin, dans lequel :
la figure 1 représente schématiquement une forme de réalisation préférée du capteur;
la figure 2 représente différentes réalisations de la fixation du capteur à un vitrage simple ou composite;
la figure 3 schématise une forme de réalisation capable de détecter la manipulation d'objets posés sur un vitrage de présentation;
la figure 4 illustre schématiquement une forme d'exécution plus particulièrement destinée à une détection d'approche ou de mouvement;
la figure 5 schématise un circuit pour l'amplification et le traitement des signaux issus du capteur;
la figure 6 montre schématiquement le groupage de plusieurs signaux provenant de capteurs différents;
la figure 7 montre un groupage deux par deux de signaux provenant de capteurs différents; et
la figure 8 illustre schématiquement une méthode de protection des câbles de transfert de la sonde vers les circuits d'alarme.

Afin de simplifier le texte, l'espace à surveiller des exemples de réalisation décrits ci-après est toujours partiellement délimité par une surface en verre, mais il convient de remarquer que l'invention s'applique également à d'autres matériaux, opaques ou transparents, en particulier lors d'une utilisation comme détecteur d'approche.

Le capteur 4 représenté à la figure 1 est un condensateur plat et allongé, dont le diélectrique est un matériau doté d'un important effet piézo-électrique, tels par exemple certains polymères synthétiques. Le condensateur 4 comporte une armature externe 1 en forme de U aplati, dans laquelle est logé un diélectrique 2 et une électrode centrale 3.

La figure 2 montre différentes formes de fixation d'un capteur du type montré à la figure 1 à un vitrage simple (fig. 2 a et b), feuilleté (fig.2 c et d), ou isolant (fig.2 e). Comme il ressort de la fig. 2, le capteur 4 peut être collé sur la face interne du vitrage, de préférence le long de son bord ( mode a ), inséré dans une rainure 6 pratiquée dans la tranche du vitrage simple (mode b) ou dans l'espace intercalaire d'un vitrage feuilleté à l'aide d'un PVB ou de toute autre résine 7 (mode c). Si l'espace intercalaire est particulièrement large, le capteur sera maintenu en place par des cales 5 (mode d). Dans certains cas,en particulier pour des verres isolants, il peut être avantageux de fixer le capteur au vitrage au moyen d'un cadre-étrier à pinçage 8 (mode e). D'autres formes de fixation peuvent naturellement être envisagées selon les circonstances. Toutefois, si l'on cherche en première ligne à assurer un vitrage contre l'effraction, le condensateur sera en général fixé rigidement à proximité d'un ou de plusieurs bords du vitrage et la partie ouverte de l'U dirigée vers l'extérieur. La fixation du capteur au vitrage par collage et/ou immobilisation mécanique sera réalisée de manière à ce que le capteur réagisse lorsque le vitrage subit une brusque sollicitation mécanique en un point quelconque. Dans le cas de très grands vitrages (de l'ordre de 4 mètres et plus), on utilisera avantageusement deux capteurs placés le long des deux arêtes verticales et reliés par un câble coaxial de faible capacité, ainsi qu'il est indiqué plus en détail ci-après.

Pour obtenir une détection particulièrement efficace et pour que tous les points du vitrage offrent la même sensibilité vis-à-vis des agressions en permettant une juste calibration des effets, on utilisera des capteurs longs, s'étendant pratiquement sur presque toute la hauteur du vitrage. La disposition verticale du capteur offre également l'avantage de le rendre pratiquement insensible aux vibrations du sol, même importantes, que peut produire le passage de trafic ferroviaire ou routier lourd.

Le capteur est relié électriquement à une sonde comportant les circuits électroniques nécessaires à l'exploitation des signaux qu'il émet.

La figure 3 montre une position avantageuse de la sonde 13, à la partie supérieure d'un vitrage et à proximité d'une extrémité du condensateur 1 - 3, auquel elle peut alors être reliée par des conducteurs très courts, blindés ou non, 41, 42. La sonde 13 qui est un amplificateur électrométrique d'entrée est de petite dimension, et sera préférentiellement rendue solidaire du couple vitrage-capteur par fixation (collage) à la partie supérieure du vitrage afin d'éviter tout déplacement accidentel de la sonde par rapport au capteur. Elle est placée dans un boîtier 16 particulier muni d'un couvercle 17 destiné à blinder électriquement l'ensemble capteur-connexion-sonde. Si deux capteurs sont utilisés en parallèle, ils sont réunis électriquement par un câble coaxial de faible capacité collé lui aussi sur la tranche du vitrage (non montré au dessin).

La fixation de la sonde et de son boîtier à la partie supérieure du vitrage est souhaitable pour éliminer l'influence parasite possible de connexions souples entre ces éléments. Elle n'est toutefois pas impérative; on peut en effet envisager de placer la sonde dans le châssis du vitrage ou sur le mur, la connexion capteur-sonde étant dans ce cas réalisée par un câble coaxial.

La figure 4 illustre une forme d'exécution plus particulièrement destinée à une détection d'approche, de passage, de toucher, de manipulation ou de vol dans un domaine situé au-dessus d'un vitrage feuilleté 43, essentiellement sans effort mécanique sur ce dernier. Dans ce cas, le détecteur fonctionne par influence, autrement dit par déstabilisation électrostatique. Cet effet est obtenu à l'aide d'un collecteur constitué par une couche conductrice 9 déposée sur la face interne du verre supérieur. Le capteur est placé sur une cale d'isolation 10 et son électrode centrale débordante 11 permet de réaliser un couplage capacitif léger avec le collecteur.

On notera que l'électrode centrale du condensateur 4 est ici tournée vers l'intérieur du vitrage, c'est-à-dire que l'orientation du condensateur est à l'inverse de celle qu'il occupe à la figure 2, en particulier dans le mode c de cette figure, où il est également inséré dans l'espace intercalaire d'un vitrage feuilleté. Pour une détection d'approche ou de passage le vitrage sera de préférence entouré par un cadre diélectrique, par exemple en PVC, pour améliorer la répartition du champ électrostatique dans l'espace considéré. Pour la clarté du dessin, un profil 48 en U pouvant former un tel cadre n'a été esquissé que schématiquement, sur un seul bord du vitrage montré à la figure 4. Pour une détection de manipulation ou de vol telle qu'elle est plus particulièrement montrée à la figure 4, le vitrage peut aussi être utilisé "nu", c'est-à-dire sans cadre. Selon le matériau dont est fait l'objet à surveiller, il sera utile de le munir à sa base d'une couche en un matériau diélectrique. A cet effet, une mince étiquette auto-collante et transparente 15 en PVC peut suffire.

Dans l'application selon la figure 4, la sonde 13 n'est pas disposée sur la tranche du vitrage comme préconisé pour détecter une effraction, mais à distance de celui-ci. Dans ce cas, la sonde 13 sera de préférence reliée au capteur 4 par un câble blindé 12 à gaine diélectrique, de préférence en PVC, qui pourra sans inconvénient être assez long. Le chiffre 14 identifie le câble de sortie de la sonde.

Il est à noter que pour cette application il est superflu d'ajuster avec précision la sensibilité des circuits traitant les signaux. Le déclenchement de l'alarme par contact est conservé mais répond déjà à des sollicitations très faibles (pose d'un doigt sur le vitrage, par exemple). En fait, la réaction du système se produit lors d'une déstabilisation électrostatique de l'ensemble de détection (vitrage-capteur), déstabilisation qui est provoquée immanquablement par l'approche d'un être ou d'un objet, par leur déplacement à proximité du vitrage ou encore par l'enlèvement d'un objet posé dessus.

Les figures 5 à 8 montrent schématiquement des circuits pour l'amplification et le traitement des signaux issus du capteur. Le système décrit ici est du type "à seuil" de façon que moyennant un réglage de départ,prédéterminé et invariable dans le temps, l'alarme ne se déclenche que lors d'une sollicitation mécanique délibérée du vitrage ou del'huisserie et d'énergie suffisante pour mettre sérieusement en péril l'intégrité du vitrage, même dans le cas où celui-ci n'est pas rompu du premier coup. On évite de cette façon le déclenchement intempestif de l'alarme pour des niveaux "ordinaires" de sollicitations.

La figure 5 schématise les principaux composants électroniques pour la protection d'un seul vitrage de surface modérée. Dans cette figure le chiffre 13 identifie l'amplificateur électrométrique. Celui-ci est connecté à une unité de traitement de signaux au moyen d'un câble de sortie comportant un blindage BL, des conducteurs d'alimentation 18 pour l'amplificateur, ainsi qu'un conducteur de sortie 14 de celui-ci. L'unité de traitement des signaux comprend tout d'abord un filtre de réjection 20 par exemple pour un domaine aux alentours de 50 Hz , un étage amplificateur-adaptateur 21 et un réglage de niveau (sensibilité) 22. Ces circuits sont suivis d'un étage de détection 23, d'un étage basculeur 24 comportant un réglage de seuil et actionnant un relais de sortie 25 et doté d'un voyant de contrôle 26. Finalement, un contact de sortie 27 est disponible sur la prise de sortie de l'unité de traitement, pour commander une centrale d'alarme 28 esquissée de façon purement schématique. Cette centrale peut contenir les circuits d'alimentation et être protégée de façon adéquate.

La figure 6 montre partiellement les mêmes circuits que la figure 5, mais dans le cas où les signaux provenant de plusieurs capteurs 13, 13', 13'' ... sont groupés au moyen d'un amplificateur à plusieurs entrées 30, avant d'être transmis au filtre de réjection 20 à travers un canal unique 29. Ces capteurs peuvent être placés sur un seul vitrage ou sur différents vitrages.

Pour éviter les fausses alarmes lors d'une protection contre l'effraction, une mesure complémentaire permettant d'annihiler l'action possible de perturbations affectant l'ensemble d'un immeuble est de coupler les vitrages par des systèmes différentiels. Ceci est illustré par la figure 7, dans laquelle les signaux provenant de deux vitrages (ou de capteurs situés en différents endroits d'un même vitrage) sont associés deux par deux à l'aide d'opérateurs différentiels 32, et les signaux issus de ceux-ci associés à leur tour au moyen d'un opérateur différentiel réglable 30. De tels couplages, au besoin pondérés, peuvent s'avérer très utiles dans un site à forte pollution vibratoire, bien que par leur nature et leur disposition les capteurs soient fort peu sensibles aux vibrations en provenance du sol, particulièrement lorsqu'ils sont agencés verticalement, le long des bords latéraux de vitrages verticaux.

La figure 8 illustre une manière de protéger les câbles de transfert de la sonde 13 vers les circuits de traitement électronique. Le câble de sortie de la sonde est placé dans un tube 33 qui le protège. Ce tube peut être lui-même protégé contre les agressions intérieures pour donner la même alarme qu'en cas d'agressions sur les vitrages. A cet effet, on utilise un câble vagabond 34, comportant par exemple une gaine en PVDF, à effet piézo-électrique relatif, réagissant en cas d'agression sur le tube. Ce câble peut être unique pour l'ensemble de l'installation et il protégera l'ensemble des enveloppes des câbles de transfert d'un secteur. A la sortie du tube 33 on trouve les mêmes éléments que dans la figure 5, à savoir un amplificateur électrométrique 19, un filtre de réjection 20, un amplificateur adaptateur 21 dont le signal de sortie est amené soit en Z (fig.5), soit en Z' (fig. 7), après passage par un réglage de niveau 22.

Une installation de protection complète comprendra, outre les éléments décrits jusqu'ici, une centrale d'alarme de type connu. Celle-ci fonctionnera à partir des contacts de relais terminaux de l'unité de traitement électronique et peut comporter n'importe quel organe de production d'alarme, le plus souvent par l'intermédiaire de relais de puissance. On peut envisager des signaux sonores, lumineux ou même l'actionnement de grilles, portes ou fermetures motorisées.

De préférence, les circuits d'alimentation seront placés dans l'enceinte de la centrale d'alarme. On utilisera en général une alimentation distribuée, de faible puissance, à fonctionnement constant (formule batterie-tampon oscillateur) installée à partir d'un transformateur d'isolation branché sur le réseau. En cas de panne du réseau, le fait est signalé par un voyant.

Finalement, dans le cas d'un poste de surveillance très éloigné, on peut envisager une version radio. Les relais de sortie terminant les éléments de transfert (voir figure 5) actionnent alors des émetteurs radio miniatures, agencés selon différentes formules connues correspondant aux infrastructures d'exploitation. La centrale d'alarme est actionnée depuis les récepteurs radio qui agissent sur des relais de sortie dont la fonction est d'établir un contact utilisé dans la centrale aux mêmes fins que le contact correspondant de l'élément de transfert dans la liaison intégralement filaire.

## Revendications

1. Dispositif d'alarme pour surveiller un espace délimité au moins en partie par une barrière superficielle, caractérisé en ce qu'il comprend au moins un capteur formé par un condensateur à diélectrique piézo-électrique fixé à ladite barrière.

2. Dispositif selon la revendication 1, caractérisé en ce que la barrière est composée d'un vitrage simple ou feuilleté.

3. Dispositif selon une des revendications précédentes, caractérisé en ce que le condensateur est rigidement fixé à la barrière le long du bord et sur au moins une partie du périmètre de celle-ci.

4. Dispositif selon la revendication 3, caractérisé en ce que le condensateur est placé dans une rainure prévue dans la tranche de la barrière.

5. Dispositif selon la revendication 2 ou 3, caractérisé en ce que le condensateur est formé de couches minces superposées déposées sur le vitrage.

6. Dispositif selon une des revendications 1 à 4, caractérisé en ce que le condensateur comporte une électrode extérieure en forme de U dont les branches sont essentiellement parallèles à la surface de la barrière, au moins une partie des branches étant doublée à l'intérieur d'un matériau piézo-électrique dans lequel est insérée une électrode centrale.

7. Dispositif selon la revendication 6, caractérisé en ce que l'électrode centrale a essentiellement la forme d'un ruban disposé parallèlement aux branches de l'U.

8. Dispositif selon une des revendications 6 ou 7, caractérisé en ce que les branches de l'U sont orientées vers l'extérieur du périmètre de la barrière.

9. Dispositif selon une des revendications 6 ou 7, caractérisé en ce que les branches de l'U sont orientées vers l'intérieur du périmètre de la barrière et qu'un bord de l'électrode centrale déborde du côté ouvert de l'U.

10. Dispositif selon la revendication 9, caractérisé en ce que la barrière comporte une couche isolante située entre l'espace à protéger et le condensateur, la face de cette couche dirigée vers ce dernier étant au moins en partie recouverte d'un conducteur formant collecteur et séparé du condensateur par un matériau isolant.

11. Dispositif selon une des revendications précédentes, caractérisé en ce que le condensateur est relié à une sonde comportant un amplificateur électrométrique dont les signaux de sortie sont transmis à une unité de traitement électronique.

12. Dispositif selon la revendication 11, caractérisé en ce que la sonde est rigidement fixée à la barrière.

13. Dispositif selon une des revendications 11 ou 12, caractérisé en ce que l'unité de traitement comporte un filtre de réjection pour au moins un intervalle comprenant la fréquence 50 Hz, un étage d'amplification, un réglage de sensibilité et un circuit basculeur à seuil réglable, ainsi qu'une sortie pour émettre des signaux commandant un circuit d'alarme.

14. Dispositif selon une des revendications 11 à 13, caractérisé en ce qu'il comprend plusieurs capteurs connectés à au moins une unité de traitement par l'intermédiaire d'au moins un opérateur différentiel agencé pour supprimer les alarmes parasites provoquées par des vibrations provenant d'une même source.

15. Dispositif selon une des revendications 11 à 14, caractérisé en ce que l'unité de traitement est réglable pour détecter des efforts mécaniques d'un certain niveau exercés sur la barrière.

16. Dispositif selon la revendication 10 et une des revendications 11 à 15, caractérisé en ce que la sonde est agencée pour détecter le déplacement d'objets diélectriques à l'intérieur de l'espace à surveiller.

17. Dispositif selon la revendication 16, caractérisé en ce que la barrière est entourée sur au moins une partie de son pourtour d'une bordure en un matériau diélectrique.
